# EUROPÄISCHE PATENTSCHRIFT

(11) **EP 0 352 703 B1**
(45) Veröffentlichungstag und Bekanntmachung des Hinweises auf die Patenterteilung: **29.12.1993**
(21) Anmeldenummer: 89113600.4
(22) Anmeldetag: 24.07.1989
(51) Int. Cl.: H05B 41/29

(54) **Elektronisches Vorschaltgerät**
Electronic ballast
Ballast électronique

(30) Priorität: 27.07.1988 DE 3825513
(43) Veröffentlichungstag der Anmeldung: 31.01.1990
(73) Patentinhaber: SIEMENS AKTIENGESELLSCHAFT, 80333 München (DE)
(72) Erfinder: Krummel, Peter, D-8221 St. Georgen (DE)

(56) Entgegenhaltungen:
- EP-A- 0 205 287

## Beschreibung

### Technisches Gebiet

Die Erfindung bezieht sich auf ein elektronisches Vorschaltgerät für Leuchtstofflampen, mit einem Wechselrichter, der eingangsseitig über die Hintereinanderschaltung eines Oberwellenfilters und eines Gleichrichters mit der Netzwechselspannung in Verbindung steht und ausgangsseitig an wenigstens einen Lastkreis, bestehend aus der Reihenschaltung einer Drossel mit der Parallelschaltung aus einem Kondensator und einer Leuchtstofflampe, angeschaltet ist, bei der der Wechselrichter als Schalterbrückenanordnung mit zwei Schalterzweigen und zwei Kondensatorzweigen gestaltet ist deren den Ausgang des Wechselrichters bildenden Brückenanschlüsse durch die gemeinsamen Verbindungspunkte der beiden Schalterzweige einerseits und der beiden Kondensatorzweige andererseits gegeben sind und bei der die beiden Schalterzweige aus elektronischen Schaltern mit parallel geschalteten Freilaufdioden bestehen, die im Gegentakt mit einer gegenüber der Netzwechselfrequenz hohen Schaltfrequenz auf- und zugesteuert sind.

### Zugrundeliegender Stand der Technik

Elektronische Vorschaltgeräte dieser Art sind beispielsweise durch die Literaturstelle EP 0 121 917 A1 bekannt. Die hier verwendete Schalterbrückenanordnung weist zwar nur einen Kondensatorzweig auf. Dies ist jedoch lediglich eine Sparausführung für eine solche Schalterbrückenanodnung, wie das beispielsweise die Literaturstelle C.H. Sturm: "Vorschaltgeräte und Schaltungen für Niederspannungs-Entladungslampen", Brown Boveri & Cie AG, Mannheim, 5. Auflage, 1974, Seiten 343 und 344 verdeutlicht.

Die bei solchen elektronischen Vorschaltgeräten für die Glättung der gleichgerichteten Netzwechselspannung zum Einsatz kommenden Hochspannungselektrolytkondensatoren sind für eine Gleichspannung von 450 V ausgelegt und stellen einen millionenfach erprobten Standard dar. Diese Spannungsfestigkeit von 450 V Gleichspannung ist im Hinblick auf eine Netzscheitelspannung von 439 V, bei der von einer Netzwechselspannung von 277 V + 12 % ausgegangen wird, auch völlig ausreichend. Sollen allerdings zusätzliche Maßnahmen zur Leistungsfaktorerhöhung angewendet werden, dann muß entweder von einem Hochspannungselektrolytkondensator mit wesentlich höherer Gleichspannungsfestigkeit oder aber von zwei in Reihe geschalteten Elektrolytkondensatoren Gebrauch gemacht werden. Die Reihenschaltung von zwei Elektrolytkondensatoren erhöht allerdings ebenfalls die Kosten für ein solches elektronisches Vorschaltgerät und bedingt auch zusätzliche Verluste im Hinblick auf die notwendige Leckstromkompensation.

### Offenbarung der Erfindung

Der Erfindung liegt die Aufgabe zugrunde, für ein elektronisches Vorschaltgerät der einleitend beschriebenen Art eine weitere Lösung anzugeben, die im Hinblick auf eine Leistungsfaktorerhöhung eine Spannungsfestigkeit von wenigstens 750 V aufweist und hierfür auch mit lediglich einem Hochspannungselektrolytkondensator mit einer üblichen Spannungsfestigkeit von 450 V Gleichspannung auskommt.

Diese Aufgabe wird für ein elektronisches Vorschaltgerät gemäß der Erfindung durch die im Patentanspruch 1 angegebenen Merkmale gelöst.

Der Erfindung liegt die wesentliche Erkenntnis zugrunde, daß der für die Glättung der gleichgerichteten Wechselspannung erforderliche Speicherkondensator nicht parallel zum Gleichrichterausgang liegen muß, sonderen auch in Reihe zum Lastkreis geschaltet werden kann. Diese bedeutet, daß die gleichgerichtete Wechselspannung nunmehr an der Reihenschaltung der beiden Kondensatorzweige der Schalterbrückenanordnung anliegt und auch auf diese Weise der Hochspannungselektrolytkondensator mit einer wesentlich geringeren Spannungsfestigkeit auskommt, als der für die Schaltung geforderten Spannungsfestigkeit. Wichtig ist in diesem Zusammenhang, daß der andere Kondensatorzweig der Schalterbrückenanordnung kein Elektrolytkondensator zu sein braucht, da der diesen Kondensatorzweig darstellende Kondensator hinsichtlich seines Kapazitätswertes lediglich für einen Wert bemessen sein muß, bei dem seine Umladung im Rhythmus der Schaltfrequenz gewährleistet ist. Mit anderen Worten ist der Kondensator dieses Kondensatorzweiges um Größenordnungen kleiner als der nunmehr vom Hochspannungselektrolytkondensator gebildete weitere Kondensatorzweig. Somit benötigt auch die Reihenschaltung der die beiden Kondensatorzweige darstellenden Kondensatoren keine Leckstromkompensation.

Die erfindungsgemäße Schaltung benötigt gegenüber bekannten Schaltungsanordnungen dieser Art lediglich parallel zu dem Kondensatorzweig, der den Hochspannungselektrolytkondensator nicht aufweist, eine Freilaufdiode, die sicherstellt, daß in den Nulldurchgängen der Netzwechselspannung der Strom im Lastkreis nicht abreißt.

Zweckmäßige Ausgestaltungen des Gegenstandes nach dem Patentanspruch 1 sind in den weiteren Patentansprüchen 2 und 3 angegeben.

### Kurze Beschreibung der Zeichnung

In der Zeichnung bedeuten die der näheren Erläuterung der Erfindung dienenden Figuren
Fig. 1 bis 4 der Erläuterung der Wirkungsweise der erfindungsgemäßen Schaltung in den einzelnen Schaltphasen der Schalterbrückenanordnung dienende Stromlaufdarstellungen für den Fall, daß der Betrag der Netzwechselspannung größer ist als die Spannung am Hochspannungselektrolytkondensator,
Fig. 5 bis 8 der Erläuterung der Wirkungsweise der erfindungsgemäßen Schaltung in den einzelnen Schaltphasen der Schalterbrückenanordnung dienende Stromlaufdarstellungen für den Fall, daß der Betrag der Netzwechselspannung kleiner ist als die Spannung am Hochspannungselektrolytkondensator,
Fig. 9 ein den Figuren 1 bis 4 zugehöriges Strom/Spannungs-Zeitdiagramm,
Fig. 10 ein den Figuren 5 bis 8 zugehöriges Strom/Spannungs-Zeitdiagramm,
Fig. 11 eine Variante der in den Figuren 1 bis 8 dargestellten Schaltung,
Fig. 12 eine besondere Ausführung des in den Figuren 1 bis 8 angegebenen Oberwellenfilters.

### Bester Weg zur Ausführung der Erfindung

Die Figuren 1 bis 8 und 11 zeigen jeweils die Schaltung eines elektronischen Vorschaltgerätes, bestehend aus der Hintereinanderschaltung eines eingangsseitig an die Netzspannung N angeschalteten Oberwellenfilters HF, eines Gleichrichters GL und eines Wechselrichters WR, dessen Lastkreis aus der Drossel L in Reihe mit der Parallelschaltung aus einer Leuchtstoffröhre LL und einem Zündkondensator Cz besteht.

Der Wechselrichter WR selbst stellt eine Schalterbrückenanordnung mit zwei Schalterzweigen und zwei Kondensatorzweigen dar, von denen der erste Schalterzweig von einem elektronisch gesteuerten Schalter T1 und der zweite Schalterzweig von einem elektronisch gesteuerten Schalter T2 gebildet sind. In entsprechender Weise werden der erste Kondensatorzweig vom Kondensator C1 und der zweite Kondensatorzweig vom Kondensator C2 gebildet. Dabei ist der Kondensator C2 ein Hochspannungselektrolytkondensator, der im Hinblick auf die von ihm zu glättende gleichgerichtete Netzwechselspannung so groß gewählt ist, daß er im Rhythmus der Netzwechselfrequenz mit Sicherheit nicht voll umladbar ist. Der Kondensator C1 ist sehr viel kleiner als der Kondensator C2 und so bemessen, daß er im Wechsel der mit einer gegenüber der Netzwechselfrequenz sehr viel höheren Schaltfrequenz auf- und zugesteuerten Schalter T1 und T2 voll umladbar ist.

Weiterhin weist der Wechselrichter noch drei Freilaufdioden D1, D2 und D3 auf, von denen die Freilaufdiode D1 dem Schalter T1, die Freilaufdiode D2 dem Schalter T2 und die Freilaufdiode D3 dem Kondensator C1 parallel geschaltet sind. Die Freilaufdioden D1 bis D3 sind jeweils so gepolt, daß sie von der gleichgerichteten Wechselspannung am Ausgang des Gleichrichter GL in Sperrrichtung vorgespannt sind. Weiterhin sind in den Figuren 1 bis 8 und 11 der durch die Drossel fließende Strom mit IL und die Spannungen parallel zum Schalter T1 und zum Kondensator C3 mit U21 und U22 bezeichnet und durch Pfeile markiert.

Die die Wirkungsweise des Vorschaltgerätes erläuternden, den einzelnen Schaltphasen der Schalter T1 und T2 entsprechenden Stromlaufdarstellungen nach den Figuren 1 bis 4 sind auf den Fall bezogen, daß der Betrag der Netzspannung N größer ist als die Spannung U22 am Kondensator C2. Das diesen Figuren zugehörige Strom/Spannungs-Zeitdiagramm zeigt Fig. 9. Im Diagramm der Fig. 9 sind der Strom IN durch die Drossel L mit durchgezogener Linie, der aus dem Netz stammende gleichgerichtete Strom IN mit einer strichpunktierten Linie, der Strom IC1 durch den Kondensator C1 mit einer punktierten Linie, der Strom IC2 durch den Kondensator C2 mit einer durch Kreise unterbrochenen Linie und die Spannung U21 über dem Schalter T2 mit einer gestrichelten Linie angegeben.

Fig. 1 zeigt die Phase, in der der Schalter T1 geöffnet und der Schalter T2 geschlossen ist. Im Zeitpunkt t0 nach Fig. 9 geht dabei der Strom IL durch die Drossel L, der hierbei gleich dem Strom IC2 ist, durch Null und polt sich um. Der Strom IC2 fließt aus dem Kondensator C2 durch die Leuchtstoffröhre LL, die Drossel L, den Schalter T1 zurück zum Kondensator C2. Dabei wird der Kondensator C2 etwas entladen und gleichzeitig die Drossel L aufgeladen.

In der in Fig. 2 dargestellten folgenden kurzen Schaltphase, in der beide Schalter T1 und T2 geöffnet sind, entlädt sich die in der Drossel L gespeicherte Energie in Form des Stromes IC1 über die Freilaufdiode D1, den Kondensator C1, die Leuchtstoffröhre LL und die Drossel L. Der Kondensator C1 wird dabei aufgeladen und die Spannung an der Reihenschaltung der Kondensatoren C1 und C2 steigt über den momentanen Wert der Netzwechselspannung N an. Der Gleichrichter GL bleibt dabei gesperrt. Im Diagramm der Fig. 9 entspricht dies dem Zeitbereich um den Zeitpunkt t1 herum.

Im folgenden Zeitintervall zwischen t1 und t3 kehren sich die Schalterstellungen der Schalter T1 und T2 entsprechend Fig. 1 um. Dieser Fall ist in Fig. 3 dargestellt. Der nunmehr geschlossene Schalter T1 veranlaßt einen Strom IC1, der aus dem Kondensator C1 über den Schalter T1, die Drossel L und die Leuchtstoffröhre LL zurück zum Kondensator C1 fließt. Dabei entlädt sich der Kondensator C1. Die Spannung an der Reihenschaltung der Kondensatoren C1 und C2 sinkt dadurch. Sobald die Spannung an der Reihenschaltung der Kondensatoren C1 und C2 unter den momentanen Betrag der Netzwechselspannung N sinkt, wird der Gleichrichter GL leitend und es fließt nunmehr im Zeitintervall zwischen t2 und t3 nach dem Zeitdiagramm in Fig. 9 der Strom IN aus dem Netz über den Schalter T1, die Drossel L, die Leuchtstoffröhre LL, den Kondensator C2 zurück ins Netz. Die Drossel L und der Kondensator C2 werden dabei aufgeladen. Der Strom IN ist in Fig. 3 im Unterschied zu dem in unterbrochener Linie dargestellten Strom IC1 durch eine punktierte Linie dargestellt.

Im Zeitpunkt T3 nach dem Diagramm der Fig. 9 gehen beide Schalter T1 und T2 wieder in den gesperrten Zustand über. Diese Schaltsituation ist in Fig. 4 dargestellt. Der Strom aus dem Netz IN geht gegen Null und die in der Drossel L gespeicherte Energie enthält sich in Form des Stromes IC2 über die Leuchtstoffröhre LL, den Kondensator C2 und die Freilaufdiode D2. In der folgenden Schaltphase, in der der Schalter T2 geschlossen ist, geht der Strom IC2, der hierbei mit dem Strom IL durch die Drossel L identisch ist, zunächst gegen Null um sich dann, wie das im Zusammenhang mit Fig. 1 bereits erläutert worden ist, umzukehren.

Die den Figuren 1 bis 4 entsprechenden Figuren 5 bis 8 erläutern die Wirkungsweise des Vorschaltgerätes für den Fall, in dem der Betrag der Netzwechselspannung kleiner oder gleich der Spannung U22 am Kondensator C2 ist.

Fig. 10 zeigt das zugehörige Strom/Spannungs-Zeitdiagramm für die Ströme IL, IC1, IC2 und ID3 sowie der Spannung U21. Maßgebend hierfür ist wieder der Zeitraum zwischen t0 und t4. Der Strom IL ist wiederum mit einer durchgehenden Linie, der Strom IC1 wiederum mit einer punktierten Linie, der Strom IC2 wiederum mit einer durch Kreise unterbrochenen Linie, der Strom ID3 durch eine strichpunktierte Linie und die Spannung U21 wiederum durch eine gestrichelte Linie angegeben.

In Fig. 5, bei der in der dargestellten Schaltung der Schalter T1 geöffnet und der Schalter T2 geschlossen sind, fließt der Strom IC2. Seinen Verlauf in dieser Schaltphase zeigt Fig. 10 im Zeitintervall von t0 bis t1. Der Strom IC2 fließt aus dem Kondensator C2 durch die Leuchtröhre LL, die Drossel L, den Schalter T2 zurück zum Kondensator C2. Der Kondensator C2 wird dabei etwas entladen und die Drossel L aufgeladen.

In der in Fig. 6 dargestellten kurzzeitigen Schaltphase im Zeitintervall um t1 herum nach Fig. 10, in der beide Schalter T1 und T2 geöffnet sind, entlädt sich die in der Drossel L gespeicherte Energie in Form des Stromes IC1 über die Freilaufdiode D1, den Kondensator C1 und die Leuchtstoffröhre LL. Der Kondensator C1 wird dabei aufgeladen. In der folgenden Schaltphase, die in Fig. 7 dargestellt ist, und in der der Schalter T2 geöffnet und der Schalter T1 geschlossen sind, fließt zunächst im Zeitintervall t1 bis t2 nach Fig. 10 ein Strom aus dem Kondensator C1 über den Schalter T1, die Drossel L und die Leuchtstoffröhre LL zurück zum Kondensator C1. Dabei wird die Drossel L aufgeladen und der Kondensator C1 entladen. Im Zeitpunkt t2 nach Fig. 10 ist der Kondensator C1 entladen und es entlädt sich die Drossel L weiter über die Leuchtstoffröhre LL, die Freilaufdiode D3 und den noch leitenden Schalter T1 teilweise. Dieser Strom ID3 ist in Fig. 7 im Unterschied zum Strom IC1 in punktierter Linie dargestellt.

Fig. 8 zeigt die nunmehr folgende kurze Schaltphase im Zeitintervall um den Zeitpunkt t3 nach Fig. 10 herum, in dem beide Schalter T1 und T2 geöffnet sind. Die Ströme IC1 und ID3 nach Fig. 7 wurden mit dem Öffnen des Schalters T1 unterbrochen und die in der Drossel L gespeicherte Restenergie entlädt sich nun über die Leuchtstoffröhre LL, den Kondensatoar C2 und die Freilaufdiode D2 in Form des Stromes IC2. Im Zeitpunkt t4 nach Fig. 10, in der der Strom IL durch Null geht und sich umkehrt, wird der nun wieder geschlossene Schalter T2 entsprechend Fig. 5 wirksam und es treten erneut die Stromlaufverhältnisse auf, wie sie in Fig. 5 dargestellt und bereits beschrieben worden sind.

Die Schaltung nach Fig. 11 unterscheidet sich von den Schaltungen nach den Figuren 1 bis 8 dadurch, daß im Verbindungsweg zwischen dem Gleichrichter GL und dem Wechselrichter WR eine Zusatzdrossel L′ vorgesehen ist. Durch den induktiv belasteten Eingang des Wechselrichters wird, wie Untersuchungen gezeigt haben, erreicht, daß sich Stromflußzeiten und -formen der Ströme ergeben, die hinsichtlich einer Funkentstörung günstigere Eigenschaften haben. Außerdem ist es hierdurch möglich, den Zündkondensator Cz kleiner zu wählen.

Die induktive Belastung des Eingangs des Wechselrichters kann auch, wie kurz anhand der Fig. 12 erläutert werden soll, auch ohne die in Fig. 11 dargestellte Zusatzinduktivität L′ herbeigeführt werden. Die Fig. 12 zeigt ein übliches Oberwellenfilter HF in Form eines symmetrischen T-Gliedes mit den Filterdrosseln LO1 und LO2 in den Längszweigen auf der Eingangs- und Ausgangsseite und den Filterkondensator CO im Querzweig. Zusätzlich ist als Querzweig bei einem solchen Oberwellenfilter HF auf der Ausgangsseite noch der Filterkondensator CO′ vorgesehen, dem eine zusätzliche Glättungsfunktion der Oberwellen zukommt. Wird der Filterkondensator CO′ weggelassen, dann wird die ausgangsseitige Filterdrossel LO2 hinsichtlich des Eingangs des Wechselrichters WR wirksam, stellt also eine induktive Eingangsbelastung dar, die die Zusatzdrossel L′ überflüssig macht.

## Patentansprüche

1. Elektronisches Vorschaltgerät für Leuchtstofflampen, mit einem Wechselrichter, der eingangsseitig über die Hintereinanderschaltung eines Oberwellenfilters und eines Gleichrichters mit der Netzwechselspannung in Verbindung steht und ausgangsseitig an wenigstens einen Lastkreis, bestehend aus der Reihenschaltung einer Drossel mit der Parallelschaltung aus einem Kondensator und einer Leuchtstofflampe, angeschaltet ist, bei der der Wechselrichter als Schalterbrückenanordnung mit zwei Schalterzweigen und zwei Kondensatorzweigen gestaltet ist, deren den Ausgang des Wechselrichters bildenden Brückenanschlüsse durch die gemeinsamen Verbindungspunkte der beiden Schalterzweige einerseits und der beiden Kondensatorzweige andererseits gegeben sind und bei der die beiden Schalterzweige aus elektronischen Schaltern mit parallel geschalteten Freilaufdioden bestehen, die im Gegentakt mit einer gegenüber der Netzwechselfrequenz hohen Schaltfrequenz auf- und zugesteuert sind,
**dadurch gekennzeichnet,**
daß der für die Glättung der gleichgerichteten Netzwechselspannung erforderliche Speicherkondensator dadurch in einen Kondensatorzweig der Schalterbrückenanordnung einbezogen ist, daß der eine (C2) der beiden jeweils einen Kondensatorzweig darstellenden Kondensatoren (C1, C2) so groß gewählt ist, daß er im Rhythmus der Netzwechselfrequenz mit Sicherheit nicht voll umladbar ist, während der andere (C1) dieser beiden Kondensatoren (C1, C2), dem eine Freilaufdiode (D3) parallel geschaltet ist, lediglich so groß ist, daß er im Rhythmus der Schaltfrequenz der Schalter (T1, T2) voll umladbar ist.

2. Elektronisches Vorschaltgerät nach Anspruch 1,
**dadurch gekennzeichnet,**
daß im Verbindungsweg zwischen dem Gleichrichter (GL) und dem Wechselrichter (WR) eine Zusatzdrossel (Lz) angeordnet ist.

3. Elektronisches Vorschaltgerät nach Anspruch 1,
**dadurch gekennzeichnet,**
daß die Filterdrossel (LO2) in den Längszweigen auf der Ausgangsseite des Oberwellenfilters (HA) über den Gleichrichter (GL) hinweg für den Wechselrichter (WR) als vorgeschaltete Induktivität wirksam ist.

## Claims

1. Electronic ballast for fluorescent lamps, having an inverter which is connected on the input side to the AC supply voltage via the series connection of a harmonic filter and a rectifier and is connected on the output side to at least one load circuit comprising the series connection of an inductor with the parallel connection of a capacitor and a fluorescent lamp, in which the inverter is configured as a switch bridge arrangement having two switch arms and two capacitor arms whose bridge terminals forming the output of the inverter are provided by the common tie points of the two switch arms, on the one hand, and of the two capacitor arms, on the other hand, and in which the two switch arms comprise electronic switches having freewheeling diodes which are connected in parallel and conduct and block in a push-pull fashion with a switching frequency that is high by comparison with the AC supply frequency, characterized in that the storage capacitor required for smoothing the rectified AC supply voltage is included in a capacitor arm of the switch bridge arrangement by selecting one (C2) of the two capacitors (C1, C2) respectively representing a capacitor arm to be so large that it is certainly not fully charge-reversible in the rhythm of the AC supply frequency, while the other (C1) of these two capacitors (C1, C2), to which a freewheeling diode (D3) is connected in parallel, is only so large that it is fully charge-reversible in the rhythm of the switching frequency of the switches (T1, T2).

2. Electronic ballast according to Claim 1, characterized in that an auxiliary inductor (Lz) is arranged in the connecting path between the rectifier (GL) and the inverter (WR).

3. Electronic ballast according to Claim 1, characterized in that the filter inductor (LO2) in the direct-axis arms on the output side of the harmonic filter (HA) is effective across the rectifier (GL) as an upstream inductance for the inverter (WR).

## Revendications

1. Ballast électronique pour lampes fluorescentes comportant un onduleur, qui est raccordé, côté entrée, à la tension alternative du réseau par l'intermédiaire du montage en série d'un filtre d'harmoniques et d'un redresseur, et est raccordé, côté sortie, à au moins un circuit de charge, constitué par le montage en série d'une bobine de self et du montage en parallèle d'un condensateur et d'une lampe fluorescente, et dans lequel l'onduleur est agencé sous la forme d'un montage en pont d'interrupteurs comportant deux branches à interrupteurs et deux branches à condensateurs, les bornes du pont, qui constituent la sortie de l'onduleur, étant formées par les points communs de liaison, d'une part, des deux branches à interrupteurs, et, d'autre part, des deux branches à condensateurs, et dans lequel les deux branches à interrupteurs sont constituées par des interrupteurs électroniques en parallèle avec lesquels sont branchées des diodes à effet unidirectionnel et qui sont commandés à l'état conducteur et à l'état bloqué en position de phase, avec une fréquence de commutation élevée par rapport à la fréquence alternative du réseau, caractérisé par le fait que le condensateur accumulateur d'energie nécessaire pour le lissage de la tension alternative redressée du réseau est inséré dans une branche à condensateurs du montage en pont d'interrupteurs, qu'on choisit pour l'un (C2) des deux condensateurs (C1,C2) représentant respectivement une branche à condensateurs une capacité suffisamment élevée pour qu'il ne puisse pas être entièrement décharge, de façon sûre, au rythme de la fréquence alternative du réseau, tandis que pour l'autre (C1) de ces deux condensateurs (C1,C2) en parallèle avec lequel est branchée une diode à effet unidirectionnel (D3), on choisit une capacité suffisamment élevée pour qu'il soit complètement déchargé au rythme de la cadence de la fréquence de commutation des interrupteurs (T1,T2).

2. Ballast électronique suivant la revendication 1, caractérisé par le fait qu'une bobine de self supplémentaire (Lz) est branchée dans la voie de liaison entre le redresseur (GL) et l'onduleur (WR).

3. Ballast électronique suivant la revendication 1, caractérisé par le fait que la bobine de self de filtrage (LO2) située dans les branches longitudinales du côté sortie du filtre d'harmoniques (HA) agit au-delà du redresseur (GL), pour l'onduleur (WR), en tant qu'inductance branchée en amont.
